# EUROPÄISCHE PATENTSCHRIFT

(11) **EP 2 821 557 B1**
(45) Veröffentlichungstag und Bekanntmachung des Hinweises auf die Patenterteilung: **12.02.2020**
(21) Anmeldenummer: 14002256.7
(22) Anmeldetag: 01.07.2014
(51) Int. Cl.: E03D 11/14, E03D 1/00, E03D 1/012

(54) **Einbauspüllkasten mit Leckageschutz**
Built-in cistern with leakage protection
Réservoir de chasse intégré doté d'un dispositif de protection contre les fuites

(30) Priorität: 05.07.2013 DE 102013011228
(43) Veröffentlichungstag der Anmeldung: 07.01.2015
(73) Patentinhaber: Grohe AG, 58675 Hemer (DE)
(72) Erfinder: Pehl, Michael, 58708 Menden (DE); Per, Clemmensen, 2760 Máløv (DK); Stahlhut, Ulrich, 32469 Petershagen (DE)

(56) Entgegenhaltungen:
- EP-A1- 1 431 467
- EP-A1- 2 226 437
- EP-A1- 2 441 895
- EP-A2- 1 284 327
- DE-A1- 2 324 038
- DE-A1- 4 345 078
- GB-A- 2 472 772
- US-A- 5 553 333
- US-A1- 2004 064 880

## Beschreibung

Die vorliegende Erfindung betrifft einen Einbauspülkasten gemäß dem Oberbegriff des Anspruchs 1. Derartige Einbauspülkästen sind im Stand der Technik in zahlreichen Varianten bekannt.

So ist beispielsweise aus der EP 2 397 613 A1 ein Einbauspülkasten mit Feuchte- und Leckageschutz bekannt. Bei diesem Einbauspülkasten ist der Feuchte- und Leckageschutz als eine dem Einbauspülkasten und das Verbindungsrohr umgebende, flexible, wasserdichte Schutzhülle ausgebildet, wobei unterseitig an der Schutzhülle ein schlauchartiger Fortsatz mit mindestens einer unterseitigen Öffnung an dessen Ende ausgebildet ist. Nachteilig bei dieser Lösung ist jedoch, dass die relativ dünne Schutzhülle beim Einbau leicht beschädigt werden kann und solche Beschädigungen nicht leicht entdeckt werden können. Ein sicherer Leckageschutz ist somit nicht mit der wünschenswerten Zuverlässigkeit gewährleistet. Ein weiteres Beispiel findet sich in EP 1284327.

Aufgabe der Erfindung ist es daher, die sich aus dem Stand der Technik ergebenden Probleme zu lösen und insbesondere einen Einbauspülkasten mit einem besonders zuverlässigen Feuchte- und Leckageschutz bereitzustellen.

Diese Aufgaben werden mit einem Einbauspülkasten gemäß den Merkmalen des Patentanspruchs 1 gelöst. Weitere vorteilhafte Ausgestaltungen der Erfindung sind in den abhängig formulierten Patentansprüchen angegeben. Es ist darauf hinzuweisen, dass die in den abhängig formulierten Patentansprüchen aufgeführten Merkmale in beliebiger technologisch sinnvoller Weise miteinander kombiniert werden können und weitere Ausgestaltungen der Erfindung definieren. Darüber hinaus werden die in den Patentansprüchen angegebenen Merkmale in der Beschreibung näher präzisiert und erläutert, wobei weitere bevorzugte Ausführungsbeispiele der Erfindung dargestellt werden.

Durch die erfindungsgemäße Verwendung einer formstabilen und wasserundurchlässigen Schale als Leckageschutzeinrichtung, welche den Einbauspülkasten zumindest teilweise umschließt, wird eine versehentliche Beschädigung der Leckageschutzeinrichtung bei der Montage wirksam verhindert. Während die im Stand der Technik bekannte Folie sehr leicht durch spitze Werkzeuge oder Schrauben beschädigt werden kann, ist dies bei einer formstabilen und beispielsweise aus Kunststoff gefertigten Schale nicht ohne weiteres möglich. Die Schale ist dazu so ausgebildet, dass sie den Einbauspülkasten an einer Rückseite zumindest teilweise umschließt. Gleiches gilt für innerhalb des Mauerwerks angeordnete Seitenbereiche und eine Unterseite des Einbauspülkastens, die ebenfalls zumindest teilweise von der Schale umschlossen sind. Lediglich die Vorderseite der Schale ist offen, wobei diese eine Vorkante aufweist die mindestens bis an eine Wandoberfläche hinreicht. Durch die so ausgebildete wasserundurchlässige Schale wird verhindert, dass Wasser an der Unterseiten, der Rückseite oder den Seitenbereichen des Einbauspülkastens austreten und in die Wand bzw. das Mauerwerk eintreten kann.

Vorteilhaft ist es dabei, wenn die Schale zusätzlich das zweite Leitungsmittel umschließt. Das zweite Leitungsmittel ist beispielsweise ein Wasserablaufrohr, welches den Einbauspülkasten mit einer Sanitäreinrichtung wie beispielsweise einer WC-Sitzkeramik verbindet.

Besonders bewährt und kostengünstig ist es, wenn die Schale aus einem Polymerwerkstoff, wie beispielsweise einem Kunststoff aus der Gruppe der PP, PE, ABS, PS hergestellt ist. Hierzu bieten sich insbesondere tiefziehfähige Kunststoffe an, die in zahlreichen Farben und Ausführen verfügbar sind.

Vorteilhafterweise beträgt eine Wandstärke der Schale zumindest im Bereich einer Wandoberfläche weniger als 60 mm, vorzugsweise weniger als 50 mm. Im Bereich der Wandoberfläche ist dazu eine Vorderkante vorgesehen, die zunächst eine Überlänge aufweist und über die Wandoberfläche hinausragt. In der fertigmontierten Einbauposition wird diese Vorderkante dann durch Zuschnitt auf die jeweilige Einbautiefe abgelängt und schließt danach bündig mit der Wandoberfläche ab. Der Zuschnitt wird durch die bevorzugten Wandstärken erleichtert, die gleichzeitig aber immer noch eine ausreichende Formstabilität der Schale sicherstellen.

Bei einer ganz besonders bevorzugten Ausführungsform der Erfindung ist vorgesehen, dass die Schale wasserundurchlässige Durchtritte für Befestigungsmittel zur Befestigung des Einbauspülkastens aufweist. Hierdurch kann die Schale beispielsweise mit Schraubverbindungen an einem Wandausschnitt befestigt werden, um anschließend den Einbauspülkasten innerhalb der Schale anzuordnen. Führt man die Befestigungsmittel und die gegebenenfalls erforderlichen Durchtritte der Befestigungsmittel durch die Schale wasserundurchlässig aus, so ist die Funktionsfähigkeit der Leckageschutzeinrichtung bei gleichzeitiger Befestigungsmöglichkeit gewährleistet.

Eine andere bevorzugte Ausführungsform sieht vor, dass wenigstens der Einbauspülkasten und die Schale in einem Montagerahmen angeordnet sind. Ein solcher Montagerahmen kann beispielsweise aus Holz-, Metall- oder Kunststoffprofilen gefertigt sein und als mechanische Tragstruktur für den Einbauspülkasten und die Schale dienen. Der Einbauspülkasten kann hierbei mittels Schrauben, welche durch die Schale hindurch ragen am Montagerahmen befestigt sein. Der Montagerahmen selbst wiederum wird bei der Montage am Mauerwerk befestigt. Selbstverständlich sind auch hierbei die Durchtrittsstellen der Befestigungsmittel zur Verbindung von Einbauspülkasten, Schale und Montagerahmen wieder wasserundurchlässig ausgeführt.

Vorzugsweise ist die Schale an einer Vorderseite offen ausgeführt. Im Rahmen der Erfindung ist hierdurch gewährleistet, dass im Falle einer Leckage Wasser an der Vorderseite aus der Schale austreten kann. Es ist dabei ferner möglich, die Vorderseite vollständig oder auch nur teilweise zu öffnen. Sieht man beispielsweise in einem unten liegenden Bereich der Schale eine teilweise Abdeckung der Vorderseite vor, kann so ein Reservoir vorgesehen werden, in dem sich eventuell austretendes Wasser sammelt. Ein Austreten des Wassers würde somit erst dann stattfinden, wenn eine Aufnahmekapazität des Reservoirs überschritten wird. Hierdurch kann ein Zeitgewinn erreicht werden, um eine mögliche Leckage zu erkennen, bevor Wasser aus der Schale austritt.

Um nun zusätzlich zu gewährleisten, dass Wasser nicht in das Mauerwerk oder eine Wandkonstruktion eindringt, ist vorteilhafterweise vorgesehen, dass eine Einbautiefe der Schale so groß gewählt ist, dass diese im eingebauten Zustand mindestens bis an eine Wandöberfläche reicht. Hierbei kann die Einbautiefe der Schale ausreichend groß gewählt werden, so dass ein Überragen der Wandoberfläche in der Regel eintritt. Bei Bedarf kann dann die Einbautiefe der Schale im eingebauten Zustand exakt an die Kontur der Wandoberfläche angepasst werden. Dies ist beispielsweise durch ein einfaches Absägen des überstehenden Abschnitts der Schale zu erreichen.

Besonders bewährt haben sich dabei Schalen, die eine Einbautiefe im Bereich von 100mm bis 350mm, vorzugsweise von 150mm bis 250mm aufweisen. So ausgebildete Schalen decken die allermeisten Anwendungsfälle ab.

Es ist zudem vorteilhaft, wenn die Schale an einer Unterseite wenigstens einen Sammelbereich für Leckagewasser aufweist, in dem sich austretendes Wasser zunächst sammelt. Hierzu kann es zunächst wahlweise in einem Reservoir gesammelt werden, um danach oder ohne vorherige Sammlung über eine Drainageleitung abgeleitet zu werden. Vorzugsweise ist zusätzlich eine Drainageleitung vorzusehen, welche die am Tiefpunkt gesammelte Leckageflüssigkeit ebenfalls zu einer Wandoberfläche ableitet. Im fertigmontierten Zustand kann somit eine Leckage des Einbauspülkastens unmittelbar durch das an der Wandoberfläche in den Raum austretende Leckagewasser erkannt werden.

Die Erfindung sowie das technische Umfeld werden nachfolgend anhand der Figuren näher erläutert. Es ist darauf hinzuweisen, dass die Figuren besonders bevorzugte Ausführungsvarianten der Erfindung zeigen, auf die sie jedoch nicht beschränkt ist.

In der Zeichnung zeigt schematisch:
- Figur 1: eine Vorderseite eines fertigmontierten erfindungsgemäßen Einbauspülkastens;
- Figur 2: einen seitliche Schnittansicht durch den Einbauspülkasten nach Figur 1;
- Figur 3: die Einzelheit A nach Figur 2,
- Figur 4: die Einzelheit B nach Figur 2,
- Figur 5: eine Seitenansicht eines teilweise freigeschnittenen Einbauspülkastens,
- Figur 6: eine Rückansicht eines teilweise freigeschnittenen Einbauspülkastens; und
- Figur 7: eine Schrägansicht eines Einbauspülkastens mit Schale und Montagerahmen.

In Figur 1 ist ein erfindungsgemäßer Einbauspülkasten 1 in einer Vorderansicht dargestellt. Der Einbauspülkasten 1 ist zusammen mit einer Sanitäreinrichtung 2 verbaut, die im vorliegenden Fall als hängende WC-Sitzkeramik ausgebildet ist. Eine Betätigungseinrichtung 3 ist ohne eine Betätigungsplatte dargestellt. Im unteren Bereich ist eine Mündung 4 eines Drainageschlauchs 5 dargestellt. Außerdem ist eine Vorderkante 6 einer Schale 7 dargestellt. Die Vorderkante 6 ist in einem nicht abgelängtemn Zustand dargestellt und ragt über eine Wandoberfläche 8 hinaus in Richtung einer Raummitte. Innerhalb der Schale 7 befindet sich noch eine Wandverkleidung 9, die nach erfolgter Montage in die Schale 7 eingesetzt und darin befestigt wird. Die Wandverkleidung 9 ist zur Wandoberfläche 8 planar ausgerichtet. Hierdurch können sowohl Wandverkleidung als auch Wandoberfläche nach dem Ablängen der Vorderkante 6 gemeinsam verkleidet werden, was beispielsweise durch das Verlegen von nicht dargestellten Fliesen erfolgen kann.

In Figur 2 ist der Einbauspülkasten nach Figur 1 in einer vertikalen Schnittansicht dargestellt. Der Einbauspülkasten 1 sitzt innerhalb der Schale 7 und wird von dieser sowohl an der Rückseite als auch der Oberseite, der Unterseite sowie der rechten und linken Seite vollständig umschlossen. Damit ist zusammengefasst der Einbauspülkasten 1 sowohl seitlich als auch an seiner Rückseite vollständig von der Schale 7 umschlossen. Die Rückseite 10 bildet dabei die Seite, welche der Wand beziehungsweise dem Mauerwerk zugewandt ist. Über ein erstes Leitungsmittel 11, das an einen Wasserzulaufanschluss 12 angeschlossen ist, wird der Einbauspülkasten 1 mit Wasser versorgt. Die Ableitung des Wassers erfolgt über ein zweites Leitungsmittel 13, welches über einen Wasserablaufanschluss 14 mit dem Einbauspülkasten verbunden ist und diesen mit der Sanitäreinrichtung 2 verbindet. Die Sanitäreinrichtung 2 ist ihrerseits an einem Montagerahmen 15 befestigt, der auch den Einbauspülkasten 1 und die Schale 7 aufnimmt.

In Figur 3 ist die Einzelheit A nach Figur 2 noch einmal vergrößert dargestellt. Das erste Leitungsmittel 11 leitet über einen verdeckt dargestellten Seitenbereich 16 Wasser über den Wasserzulaufanschluss 12 in den Einbauspülkasten 1. Gut erkennbar ist hier, dass die Schale 7 den Einbauspülkasten 1 sowohl an der Rückseite 10 als auch am Seitenbereich 16 dicht umschließt. Der Montagerahmen 15 ist über eine Befestigungseinrichtung 17 fest mit dem Gebäude verbunden und trägt sowohl die Wandverkleidung 9, die Schale 7 sowie den Einbauspülkasten 1 als auch die Sanitäreinrichtung 2.

In Figur 4 ist die Einzelheit B nach Figur 2 dargestellt. In dem unteren Abschnitt des Einbauspülkastens 1 ist wiederum die Schale 7 erkennbar mit der Vorderkante 6. Innerhalb der Schale ist die Wandverkleidung 9 angeordnet. Im Bereich unterhalb des zweiten Leitungsmittels 13 ist gut erkennbar ein Sammelbereich bzw. Reservoir 18 angeordnet zur Ansammlung von Leckagewasser. An den Sammelbereich 18 ist eine Drainageleitung 19 angeschlossen. Die Drainageleitung 19 ist nur teilweise dargestellt und wird unter Bezugnahme auf Figur 6 noch näher erläutert. Der Sammelbereich 18 ist an einer Unterseite 20 des Einbauspülkastens angeordnet, um das Sammeln von Leckagewasser zu begünstigen.

Figur 5 zeigt den erfindungsgemäßen Einbauspülkasten 1 in einer Seitenansicht. Der Einbauspülkasten 1 ist von der Schale 7 vollständig umschlossen, wobei die Drainageleitung 19 im unteren Bereich 18 gut erkennbar ist. Der Montagerahmen 15 weist Befestigungsmittel 21 auf, durch die der Einbauspülkasten 1 und die Schale 7 mit dem Montagerahmen 15 verbunden sind. Im vorliegenden Fall handelt es sich dabei um Schrauben, die durch die Schale 7 hindurch treten. Die Durchtrittsstellen sind jeweils wasserdicht ausgeführt, so dass kein Leckagewasser durch die Durchtrittsstellen aus der Schale 7 austreten kann.

In Figur 6 ist eine Rückansicht des Montagerahmens 15 mit dem Einbauspülkasten 1 und der Schale 7 dargestellt. An der Unterseite 18 ist die Drainageleitung 19 gut erkennbar, die von der Unterseite 20 mit dem Sammelbereich 18 hin zur Mündung 4 des Drainageschlauchs 6 führt.

In Figur 7 ist der Einbauspülkasten 1 nochmals in einer perspektivischen Darstellung gezeigt mit der Betätigungseinrichtung 3, der Wandoberfläche 8, wobei die Wandverkleidung 9 hierbei entnommen ist. Der Einbauspülkasten 1 ist vollständig von der Schale 7 umschlossen, deren Vorderkante 6 erkennbar nicht gekürzt ist und weist noch die volle Einbautiefe auf. Dies erfolgt erst im fertig montierten Zustand, bevor die endgültige Oberflächenverkleidung aufgebracht wird. Im rechten unteren Bereich ist noch der Drainageschlauch 5 erkennbar mit der Mündung 4. Gut erkennbar ist in dieser Darstellung, dass gegebenenfalls an der Unterseite 20 angesammeltes Leckagewasser ausschließlich in Richtung des Innenraums abgeleitet werden kann und somit Wasserschäden weitestgehend vermieden werden.

### Bezugszeichenliste

- 1: Einbauspülkasten
- 2: Sanitäreinrichtung
- 3: Betätigungseinrichtung
- 4: Mündung
- 5: Drainageschlauch
- 6: Vorderkante
- 7: Schale
- 8: Wandoberfläche
- 9: Wandverkleidung
- 10: Rückseite
- 11: erstes Leitungsmittel
- 12: Wasserzulaufanschluss
- 13: zweites Leitungsmittel
- 14: Wasserablaufanschluss
- 15: Montagerahmen
- 16: Seitenbereich
- 17: Befestigungseinrichtung
- 18: Sammelbereich
- 19: Drainageleitung
- 20: Unterseite
- 21: Befestigungsmittel

## Patentansprüche

1. Einbauspülkasten (1) mit einem Wasserzulaufanschluss (12), einem Wasserablaufanschluss (14), einem ersten Leitungsmittel (11) zur Anbindung des Wasserzulaufanschlusses (12) an eine Wasserversorgung, und einem zweiten Leitungsmittel (13) zur Anbindung des Wasserablaufanschlusses (14) an eine Sanitäreinrichtung (2) und einer Leckageschutzeinrichtung, wobei die Leckageschutzeinrichtung als formstabile und wasserundurchlässige Schale (7) ausgebildet ist, welche den Einbauspülkasten (1) zumindest teilweise umschließt, wobei die Schale (7) an einer Vorderseite offen ist,
**dadurch gekennzeichnet, dass**
die Schale (7) zusätzlich das zweite Leitungsmittel (13) umschließt.

2. Einbauspülkasten (1) nach einem der vorhergehenden Ansprüche, **dadurch gekennzeichnet, dass** die Schale (7) aus einem Polymerwerkstoff hergestellt ist.

3. Einbauspülkasten (1) nach einem der vorhergehenden Ansprüche, **dadurch gekennzeichnet, dass** eine Wandstärke der Schale (7) zumindest im Bereich einer Wandoberfläche weniger als 60 mm, vorzugsweise weniger als 50 mm beträgt.

4. Einbauspülkasten (1) nach einem der vorhergehenden Ansprüche, **dadurch gekennzeichnet, dass** die Schale (7) wasserundurchlässige Durchtritte für Befestigungsmittel zur Befestigung des Einbauspülkastens (1) aufweist.

5. Einbauspülkasten (1) nach einem der vorhergehenden Ansprüche, **dadurch gekennzeichnet, dass** wenigstens der Einbauspülkasten (1) und die Schale (7) in einem Montagerahmen angeordnet sind.

6. Einbauspülkasten (1) nach einem der vorhergehenden Ansprüche, **dadurch gekennzeichnet, dass** die Schale (7) eine Einbautiefe im Bereich von 100 mm bis 350 mm, vorzugsweise 150 mm bis 250 mm aufweist.

7. Einbauspülkasten (1) nach einem der vorhergehenden Ansprüche, **dadurch gekennzeichnet, dass** die Schale (7) an einer Unterseite wenigstens einen Sammelbereich für Leckagewasser aufweist.

8. Einbauspülkasten (1) nach einem der vorhergehenden Ansprüche, **dadurch gekennzeichnet, dass** an einem Tiefpunkt der Sammelstelle eine Drainageleitung zum Ableiten von Leckageflüssigkeit vorgesehen ist.

## Claims

1. A built-in cistern (1) with leakage protection, a water outlet connection (14), a first conduit element (11) for connecting the water inlet connection (12) to a water supply, and a second conduit element (13) for connecting the water outlet connection (14) to a sanitary facility (2), and a leakage protection device, wherein the leakage protection device is configured as a dimensionally stable and watertight shell (7), which at least partially encloses the built-in cistern (1), wherein the shell (7) is open on a front side, **characterized in that** the shell (7) also encloses the second conduit element (13).

2. The built-in cistern (1) according to any one of the preceding claims, **characterized in that** the shell (7) is made from a polymer material.

3. The built-in cistern (1) according to any one of the preceding claims, **characterized in that** a wall thickness of the shell (7), at least in the region of a wall surface, is less than 60 mm, preferably less than 50 mm.

4. The built-in cistern (1) according to any one of the preceding claims, **characterized in that** the shell (7) has watertight passages for fixing elements for fixing the built-in cistern (1).

5. The built-in cistern (1) according to any one of the preceding claims, **characterized in that** at least the built-in cistern (1) and the shell (7) are arranged in a mounting frame.

6. The built-in cistern (1) according to any one of the preceding claims, **characterized in that** the shell (7) has an installation depth in the range of 100 mm to 350 mm, preferably 150 mm to 250 mm.

7. The built-in cistern (1) according to any one of the preceding claims, **characterized in that** the shell (7) has at least one collection area for leakage water on a bottom side.

8. The built-in cistern (1) according to any one of the preceding claims, **characterized in that** a drainage conduit for draining leakage fluid is provided at a low point of the collection point.

## Revendications

1. Réservoir de chasse d'eau intégrable (1), pourvu d'un branchement d'arrivée d'eau (12), d'un branchement d'évacuation d'eau (14), d'un premier moyen formant conduit (11), destiné au raccordement du branchement d'arrivée d'eau (12) sur une alimentation d'eau et d'un deuxième moyen formant conduit (13), destiné au raccordement du branchement d'évacuation d'eau (14) sur un système sanitaire (2) et d'un système antifuite, le système antifuite étant conçu sous la forme d'une coque (7) indéformable et imperméable à l'eau, laquelle entoure au moins partiellement le réservoir de chasse d'eau intégrable (1), la coque (7) étant ouverte sur une face avant, **caractérisé en ce que** la coque (7) entoure en supplément le deuxième moyen formant conduit (13).

2. Réservoir de chasse d'eau intégrable (1) selon la revendication précédente, **caractérisé en ce que** la coque (7) est fabriquée en une matière polymère.

3. Réservoir de chasse d'eau intégrable (1) selon l'une quelconque des revendications précédentes, **caractérisé en ce qu'**au moins dans la région d'une surface de paroi, une épaisseur de paroi de la coque (7) est inférieure à 60 mm, de préférence inférieure à 50 mm.

4. Réservoir de chasse d'eau intégrable (1) selon l'une quelconque des revendications précédentes, **caractérisé en ce que** la coque (7) comporte des passages imperméables à l'eau pour des moyens de fixation destinés à fixer le réservoir de chasse d'eau intégrable (1).

5. Réservoir de chasse d'eau intégrable (1) selon l'une quelconque des revendications précédentes, **caractérisé en ce qu'**au moins le réservoir de chasse d'eau intégrable (1) et la coque (7) sont placés dans un cadre de montage.

6. Réservoir de chasse d'eau intégrable (1) selon l'une quelconque des revendications précédentes, **caractérisé en ce que** la coque (7) présente une profondeur de montage de l'ordre de 100 mm à 350 mm, de préférence de 150 mm à 250 mm.

7. Réservoir de chasse d'eau intégrable (1) selon l'une quelconque des revendications précédentes, **caractérisé en ce que** la coque (7) comporte sur une face inférieure au moins une zone d'accumulation pour l'eau de fuite.

8. Réservoir de chasse d'eau intégrable (1) selon l'une quelconque des revendications précédentes, **caractérisé en ce que** sur un point bas du point d'accumulation est prévu un conduit de drainage, destiné à évacuer le liquide de fuite.
